# DEMANDE DE BREVET EUROPEEN

(11) **EP 0 558 447 A1**
(43) Date de publication de la demande: **01.09.1993**
(21) Numéro de dépôt: 93810092.2
(22) Date de dépôt: 17.02.1993
(51) Int. Cl.: A24C 5/18

(54) **Procédé et dispositif d'injection ou d'introduction d'un produit à l'intérieur d'un boudin de tabac**

(30) Priorité: 27.02.1992 CH 607/92
(71) Demandeur: FABRIQUES DE TABAC REUNIES S.A., CH-2003 Neuchâtel-Serrières (CH)
(72) Inventeur: Bettinelli, Maurice, CH-2015 Cortaillod (CH); Anton, Nicolas, CH-2000 Neuchâtel (CH)
(74) Mandataire: Fischer, Franz Josef

(57) **Abrégé**

Par le procédé et le dispositif d'injection ou d'introduction selon l'invention, il est possible d'injecter ou introduire un produit à l'intérieur d'un boudin (12A) de cigarette. De cette manière, il est possible de modifier le goût, respectivement de l'augmenter ou de le diminuer, de la fumée durant la combustion de la cigarette.

Afin que le produit injecté puisse être exactement dosé, son injection a lieu lorsque le boudin de tabac est formé, juste avant qu'il soit complètement entouré de sa couverture de papier (14). Un support (21) permet de régler la position de la buse d'injection (20) afin que l'orifice (20A) de celle-ci pénètre à l'intérieur du boudin et créé un espace vide au centre du boudin, le produit étant alors injecté dans cet espace vide.

Le produit injecté peut se présenter sous forme d'un liquide, éventuellement vaporisé, sous forme d'un gel, d'une pâte ou d'une poudre. Selon une forme d'exécution, le produit introduit peut aussi se présenter sous la forme d'un produit solide (26) en segment.

## Description

La présente invention concerne un procédé et un dispositif permettant d'injecter ou introduire un produit, à l'intérieur d'un boudin de tabac lors de la fabrication de cigarettes ainsi qu'une cigarette contenant ledit produit.

Entre le moment où une cigarette est allumée et celui où elle est complètement consumée, le goût de la fumée aspirée par le fumeur varie, augmentant généralement graduellement après chaque bouffée de fumée tirée de la cigarette. Si certains fumeurs apprécient cette augmentation de goût, d'autres préfèrent une cigarette dont le goût de la fumée reste constant tout au long des bouffées successivement tirées.

Pour ceci, le procédé et le dispositif selon l'invention permettent d'injecter ou introduire un produit idoine dans le boudin de tabac, afin de régulariser le goût de chaque bouffée de fumée, en diminuant l'intensité du goût de certaines bouffées, respectivement en augmentant le goût d'autres bouffées.

Vu que l'effet désiré doit généralement varier en fonction de la portion de cigarette en cours de combustion, il n'est pas possible de prévoir un produit, sous forme liquide, gazeuse ou pulvérulente, qui serait ajouté au tabac en vrac, alors que la cigarette n'est pas encore formée; en effet dans ce cas l'effet du produit sur le goût du tabac serait uniforme tout le long de la cigarette. De plus, l'adjonction du produit complémentaire lorsque le tabac est en vrac augmenterait la consommation dudit produit, une certaine quantité de ce produit s'évaporant lors de la préparation du boudin de tabac et/ou se déposant sur les parois des éléments de la machine en contact avec le tabac, ce qui nécessite un nettoyage complet de ces éléments de machine lorsqu'on veut passer d'un produit complémentaire à un autre ou lorsqu'on veut passer d'une production avec produit complémentaire à une production sans produit complémentaire.

Divers procédés et dispositifs à cet effet sont déjà connus de l'art antérieur, en particulier le brevet DE-3.821.677 ainsi que la demande EP-A-0.405.929 décrivent des dispositifs d'injection d'un additif disposés directement sous la bande poreuse contre laquelle vient se former le boudin de tabac. Comme expliqué précédemment, l'additif ne peut être exactement dosé, une partie du tabac ayant reçu l'additif étant ultérieurement retirée du boudin lors de l'écrétage pour retourner au stock en vrac, de plus une partie importante de la machine est en contact avec du tabac imprégné ce qui nécessite un nettoyage laborieux entre deux productions différentes. Le brevet US-A-4.409.995 décrit un dispositif permettant d'introduire l'additif sous le doigt de guidage, lors de la mise en forme définitive du boudin. Si dans ce cas là seule une petite portion de la machine est en contact avec du tabac imprégné d'additif, la position de l'embout par lequel le produit est ajouté au boudin est juste à la surface ou directement sous la surface extérieure du boudin, ce qui amène à une mauvaise répartition transversale de l'additif à l'intérieur du boudin.

L'objet de l'invention est donc de proposer un procédé et un dispositif permettant d'injecter un additif à l'intérieur d'un boudin de tabac sur une machine de fabrication de cigarettes ne rencontrant pas les inconvénients des procédés et dispositifs de l'art antérieur. Le procédé et le dispositif selon l'invention doivent donc permettre d'injecter un additif à un boudin de tabac déjà formé, la quantité de produit injecté doit pouvoir être facilement régulée, le produit doit pouvoir être injecté de façon intermittente, soit sur une partie déterminée de la longueur d'une cigarette alors que l'autre partie de la longueur de la cigarette ne doit pas en contenir, de même qu'il doit aussi pouvoir être injecté sur toute la longueur de la cigarette, le produit doit être injecté de telle manière qu'aucune partie ou que seule une partie minime de la machine soit en contact avec du tabac imprégné et enfin le produit doit pouvoir être injecté de manière à ce que sa concentration transversale dans le boudin soit aussi régulière que possible, tout ceci sans que le boudin de tabac déjà formé ne soit endommagé. Le produit injecté dans le boudin de tabac peut se présenter sous des formes différentes, il peut s'agir d'un liquide, injecté sous forme liquide ou sous forme vaporisée, d'un gel, d'une pâte ou d'une poudre.

Le procédé et le dispositif permettant l'application dudit procédé doivent donc agir directement sur le boudin de tabac déjà formé, avant que celui-ci ne soit entouré de la bande de papier devant le contenir. Plus exactement, le dispositif sera donc placé juste après que le boudin ait été mis en forme sous le doigt de guidage suivant la poutre de transfert et avant que le ruban de papier ne vienne l'entourer complètement.

Le procédé et le dispositif selon l'invention doivent aussi pouvoir être utilisés pour introduire à l'intérieur du boudin de tabac un produit solide et souple, se présentant sous la forme d'un segment continu de faible diamètre, nettement inférieur à celui du boudin de tabac, ledit segment pouvant être massif ou constitué d'un tube creux contenant éventuellement un autre produit. La composition du serpent, combinée avec celle de l'éventuel contenu de sa partie creuse permet, lors de la combustion de la cigarette, de donner le goût désiré aux bouffées de fumée.

Afin de répondre au but fixé, le procédé selon l'invention comprend les caractéristiques mentionnées aux revendications 1 à 5, alors que le dispositif qui en découle répond aux caractéristiques des revendications 6 à 15. Une cigarette contenant ledit produit est définie par les revendications 16 à 18.

L'invention se comprend particulièrement bien à partir du dessin avec les figures où:
- la figure 1 représente une vue latérale en coupe partielle d'une portion de machine à fabriquer les cigarettes comportant le dispositif selon l'invention,
- la figure 2 représente une coupe transversale du dispositif prise selon la ligne II-II de la figure 1, et
- les figures 3A et 3B représentent deux formes d'exécution de l'extrémité d'une buse d'injection.
- la figure 4 représente une partie du dispositif nécessaire à l'introduction d'un serpent à l'intérieur d'un boudin de tabac.

On distingue à la figure 1 une portion d'une machine à fabriquer les cigarettes 1, dont on voit l'extrémité aval de la poutre 10 comportant la bande poreuse 11 contre laquelle les brins de tabac 12 sont venus s'agglomérer par aspiration et qui les transporte dans le sens indiqué par la flèche. Après avoir quitté la bande poreuse 11, le boudin de tabac 12A circule dans la gorge semi-circulaire 13A de la table de guidage 13 (représentée ici en coupe longitudinale), entraînée par le ruban de papier 14, lui-même entraîné par une bande format d'entraînement 15 qui circule longitudinalement dans la gorge semi-circulaire 13A de la table de guidage 13. Le doigt de guidage 16 est disposé directement au-dessus de la gorge semi-circulaire 13A de la table de guidage 13, son extrémité amont étant placée immédiatement à la sortie de la poutre 10, il comporte sur sa face inférieure une rainure de guidage dont la forme passe de manière continue d'une forme semi-carrée à une forme semi-circulaire, donnant ainsi la forme circulaire à la portion supérieure du boudin 12A. Durant son passage dans la gorge semi-circulaire 13A, la bande format d'entraînement 15 ainsi que le ruban de papier 14 ont passé progressivement d'une forme étalée à plat à une forme en U donnée par la forme semi-circulaire de la gorge 13A. A la sortie du doigt de guidage 16, le boudin de tabac 12A est donc de forme approximativement circulaire, le ruban de papier 14 entourant sa portion inférieure, les deux bords latéraux du ruban se prolongeant verticalement au dessus du boudin de tabac 12A. Peu après, l'un desdits bords latéraux est rabattu par dessus le boudin par une pièce de la machine non représentée sur la figure, alors que la face interne de l'autre bord reçoit une ligne de collage par le dispositif d'encollement représenté schématiquement en 17 avant d'être rabattue par dessus le premier bord latéral pour enfermer complètement le boudin de tabac. La portion de machine ainsi que les opérations qui viennent d'être brièvement décrites sont connues de l'art antérieur ayant été abondamment décrites dans la demande CH 292/91-9; elle ne font donc pas partie de la présente invention. Une partie ultérieure de la machine, schématisée par la partie 18 est chargée de couper le boudin de tabac enveloppé de son papier 12B afin de former les cigarettes individuelles 12C qui sont ensuite emmenées vers une portion suivante de la machine par des moyens non représentés sur la figure.

Le dispositif 2 d'injection d'un produit à l'intérieur du boudin de tabac 12A est disposé dans le petit espace séparant l'extrémité de la portion aval du doigt de guidage 16 et le dispositif chargé de replier le premier bord longitudinal de la bande de papier 14, respectivement le dispositif d'encollage 17. Le dispositif d'injection est constitué principalement d'une buse d'injection 20, maintenue en place par un support 21, reliée par une canalisation adéquate 22 à un dispositif de pompage 23 alimenté par un réservoir 24. Le support 21 est maintenu sur la plaque de guidage 13 par des moyens de fixation 21A connus de la technique qui permettent en outre un réglage de position dudit support tant longitudinalement que transversalement. Comme on le voit sur la figure 2, le support 21 comprend une cavité longitudinale 21B sur sa partie inférieure, afin de laisser libre le passage du boudin de tabac 12A ainsi que de la bande format d'entraînement 15 et la bande de papier 14, toutes deux formées en U comme expliqué précédemment. Le support 21 comprend aussi un trou 21C reliant la face supérieure du support à la cavité 21B, disposé de préférence au centre du support, le trou 21C étant de préférence incliné vers l'avant dans le sens longitudinal, comme on le voit à la figure 1. La buse d'injection 20 est constituée principalement d'une portion de tuyau, dont le diamètre extérieur est inférieur au diamètre du trou 21C afin de pouvoir coulisser à l'intérieur dudit trou afin que la position de l'extrémité de sortie 20A de la portion de tuyau 20 puisse être ajustée à l'intérieur du boudin 12A. Des moyens de serrage, non représentés, sur le support 21, permettent de maintenir la portion de tuyau 20, respectivement son extrémité 20A en position. Lors de l'avance du boudin 12A, les brins de tabac sont écartés de par la présence de l'extrémité de la buse d'injection 20 plongée dans le boudin 12A, créant de ce fait un espace vide en aval de l'extrémité de sortie 20A de la buse 20. Un dispositif 23 est chargé de pomper le liquide dans un réservoir 24, de le doser et de l'injecter à l'intérieur du boudin 12A, respectivement dans l'espace vide créé comme indiqué plus haut, par l'intermédiaire de la canalisation 22, de préférence une canalisation souple, reliée à l'extrémité arrière de la buse 20. Au cas où il est désiré que la quantité de liquide injecté ne soit pas constante sur la longueur d'une cigarette, une liaison de commande 25 est établie entre le dispositif de coupe 18 et le dispositif de dosage 23 afin de commander séquentiellement l'injection de produit à l'intérieur du boudin 12A. Sitôt après que le produit ait été injecté, la couverture de papier 14 est appliquée sur le reste du pourtour du boudin, resserrant celui-ci et refermant ainsi l'espace vide créé auparavant. En variante, il est aussi possible que la liaison de commande 25 ne soit pas actionnée par le dispositif de coupe 18, mais par n'importe quel autre dispositif apte à donner une commande séquentielle. Comme on le voit plus précisément aux figures 3A et 3B, l'extrémité de sortie 20A de la buse 20 est positionnée de manière à se trouver au centre du boudin 12A (voir aussi la figure 2), afin que le produit injecté soit réparti régulièrement selon la section transversale du boudin. Les figures 3A et 3B représentent deux formes d'exécution de l'extrémité 20A de la buse 20, un coude pouvant être disposé sur la buse 20 afin que le produit sorte de l'extrémité 20A selon la même direction que le flux de tabac.

Vu le faible diamètre extérieur du tuyau constituant la buse 20, l'introduction de celui-ci à l'intérieur du boudin de tabac qui vient d'être formé ne perturbe que très peu l'arrangement du tabac; cet effet est encore amélioré en installant ce dispositif juste avant que les bords latéraux de la feuille de papier 14 ne soient rabattus sur le boudin 12A afin de l'enfermer complètement. En variante et si nécessaire, il est aussi possible de donner une forme profilée à la portion de la buse pénétrant dans le boudin 12A, afin de diminuer encore le dérangement des brins de tabac.

Comme on le voit à la figure 4, il est aussi possible d'introduire un produit sous forme solide à l'intérieur d'un boudin de tabac. Dans ce cas, la canalisation 22, fixée comme précédemment à un support semblable au support 21 vu plus haut, n'est pas reliée à un dispositif d'injection, mais son extrémité amont reste libre afin que le produit solide 26, se présentant de préférence sous forme d'un segment en provenance d'une bobine 27, puisse être introduit dans le canal central de ladite canalisation. Après avoir traversé la canalisation 22, le segment de produit 26 ressort par l'extrémité 20A disposée à l'intérieur du boudin de tabac 12A comme précédemment. Vu que le boudin de tabac 12A est en mouvement, il entraîne le segment de produit 26 dans son avance; afin que le segment de produit 26 soit entraîné sans résistance, il est nécessaire que les frottements à l'intérieur de la canalisation 22 ainsi que ceux des éventuelles poulies de guidage ainsi que ceux provenant du déroulement de la bobine 27 soient minimisés. Il est aussi possible, si nécessaire, de prévoir des moyens auxiliaires d'entraînement du segment de produit 26, disposés en amont de la canalisation 22. le segment de produit 26 aura un diamètre relativement faible, puisqu'il doit pouvoir coulisser librement à l'intérieur de la canalisation 22. Comme indiqué précédemment, la partie centrale du segment de produit 26 peut être creuse afin de contenir éventuellement encore un autre additif.

Ainsi, par le procédé et le dispositif selon l'invention, il est possible d'injecter un produit sous forme liquide, gazeuse, pâteuse, pulvérulente ou sous forme d'un gel ou d'introduire un produit sous forme solide à l'intérieur d'un boudin de cigarette. Sauf dans le cas où le produit est introduit sous forme solide, il est possible de doser la quantité de produit selon le sens longitudinal de la cigarette. De cette manière, le goût, respectivement l'amplitude de goût de la fumée peut être ajusté. L'emploi du procédé et du dispositif selon l'invention ne salit le cas échéant qu'une seule pièce de la machine, qu'il est très facile de changer ou de nettoyer lorsqu'on désire chager de recette de fabrication.

## Revendications

**1-**Procédé de fabrication d'un boudin de tabac (12A) sur une machine de fabrication de cigarettes (1), caractérisé en ce qu'un produit est injecté ou introduit dans ledit boudin après que le boudin ait été formé et avant qu'une couverture de papier (14) ne recouvre complètement le boudin.

**2-**Procédé selon la revendication 1, caractérisé en ce qu'un espace vide de tabac est aménagé dans ledit boudin avant d'y injecter ou introduire ledit produit.

**3-**Procédé selon la revendication 2, caractérisé en ce que l'injection ou l'introduction dudit produit est faite durant l'avance du boudin.

**4-**Procédé selon la revendication 3, caractérisé en ce que l'injection ou l'introduction dudit produit est continue.

**5-**Procédé selon la revendication 3, caractérisé en ce que l'injection dudit produit est intermittente.

**6-**Dispositif d'injection ou d'introduction d'un produit dans un boudin de tabac pour l'application du procédé selon l'une des revendications précédentes, caractérisé en ce qu'il comprend une portion de support (21) fixée de manière réglable (21A) sur la machine de fabrication de cigarettes, supportant de manière coulissante une buse d'injection ou d'introduction (20) dont l'extrémité (20A) pénètre à l'intérieur du boudin.

**7-**Dispositif selon la revendication 6, caractérisé en ce que la portion amont de ladite partie de la buse d'injection ou d'introduction qui pénètre à l'intérieur du boudin est agencée de manière à écarter les brins de tabac et à former un espace vide de tabac.

**8-**Dispositif selon la revendication 7, caractérisé en ce que la position de l'ouverture d'injection ou d'introduction de la buse d'injection ou d'introduction est réglée de manière à être située en une position proche du centre de la section transversale du boudin.

**9-**Dispositif selon la revendication 8, caractérisé en ce que l'extrémité de la buse d'injection ou d'introduction qui pénètre à l'intérieur du boudin est rectiligne.

**10-**Dispositif selon la revendication 8, caractérisé en ce que l'extrémité de la buse d'injection ou d'introduction qui pénètre à l'intérieur du boudin est coudée.

**11-**Dispositif selon l'une des revendications 6 à 10, caractérisé en ce que ledit produit injecté est un liquide sous forme liquide ou vaporisée ou une pâte ou un gel ou une poudre.

**12-**Dispositif selon la revendication 11, caractérisé en ce qu'il comprend des moyens de dosage (23) de la quantité de produit injecté.

**13-**Dispositif selon la revendication 12, caractérisé en ce qu'il comprend des moyens de commande (25) intermittente desdits moyens de dosage.

**14-**Dispositif selon l'une des revendications 6 à 10, caractérisé en ce que ledit produit introduit (26) est un solide.

**15-**Machine à fabriquer les cigarettes (1) équipée d'un dispositif (2) selon l'une des revendications 6 à 14, caractérisée en ce que ledit dispositif est disposé entre l'extrémité de la partie aval du doigt de guidage (16) et le dispositif chargé de replier le premier bord longitudinal du papier de cigarette.

**16-**Cigarette (12C), constituée notamment d'un boudin de tabac (12B) de forme généralement cylindrique, enveloppé d'une feuille de couverture de papier (14), caractérisée en ce que ledit boudin contient un produit sur tout ou partie de sa longueur, qui y a été introduit à proximité de l'axe longitudinal dudit boudin.

**17-**Cigarette selon la revendication 16, caractérisée en ce que ledit produit est un liquide, sous forme liquide ou vaporisée, ou une pâte ou un gel ou une poudre.

**18-**Cigarette selon la revendication 16, caractérisée en ce que ledit produit est un solide (26).
